# FASCICULE DE BREVET EUROPEEN

(11) **EP 0 731 657 B1**
(45) Date de publication et mention de la délivrance du brevet: **19.08.1998**
(21) Numéro de dépôt: 95902813.5
(22) Date de dépôt: 30.11.1994
(51) Int. Cl.: A47C 3/04, A47C 5/12

(54) **SIEGE DONT LE DOSSIER ARTICULE FAIT OFFICE DE COUVERTURE DE PROTECTION POUR L'ASSISE LORSQU'IL EST RABATTU**
STUHL MIT EINER RÜCKENLEHNE, DIE IM ZUSAMMENGEKLAPPTEN ZUSTAND ALS SCHÜTZENDE ABDECKUNG DIENT
CHAIR HAVING A HINGED BACKREST FORMING A PROTECTIVE COVER FOR THE SEAT WHEN FOLDED DOWN

(30) Priorité: 03.12.1993 FR 9314759
(43) Date de publication de la demande: 18.09.1996
(73) Titulaire: Fantino, Gilles, 06100 Nice (FR)
(72) Inventeur: Fantino, Gilles, 06100 Nice (FR)
(74) Mandataire: Hautier, Jean-Louis
(86) Numéro de dépôt international: FR9401395
(87) Numéro de publication internationale: WO9515099

(56) Documents cités:
- EP-A- 0 331 558
- DE-C- 3 734 232
- US-A- 5 018 788

## Description

L'invention a pour objet un siège dont le dossier articulé fait office de couverture de protection pour l'assise et pour sa propre face intérieure lorsqu'il est rabattu.

L'invention s'applique en particulier aux sièges ou aux fauteuils d'extérieur.

L'invention s'applique également aux bancs et chaises longues. Elle s'applique également aux chaises pliables et empilables.

L'état de la technique permet de connaître de nombreux sièges ou fauteuils dont le dossier est articulé. Ce dossier n'est pas destiné à protéger ou à couvrir l'assise.

En général, ces dossiers sont rabattus sur l'assise en vue de plier et/ou d'empiler le siège ou le fauteuil de manière à faciliter le stockage et/ou la manutention. Le but et les caractéristiques de ces sièges sont donc totalement différents.

Cet état de la technique peut être défini ainsi.

*-EP-A-0.331.558 (GROSFILLEX) : Fauteuil empilable à dossier et accoudoirs repliables. Le fauteuil comprend, d'une part, une assise supportée par des jambages reliés par des traverses hautes, d'autre part un dossier monté pivotant autour d'axes relativement à l'assise, enfin, des accoudoirs reposant sur les traverses et articulés sur le dossier. Selon l'invention, chaque dispositif d'articulation d'un accoudoir sur le dossier comporte, derrière ce dossier, un palier supportant une rotule faisant corps avec* *l'accoudoir considéré et déportée latéralement, le palier présentant une fente transversale pour le passage dudit accoudoir d'un côté ou de l'autre d'un montant dudit dossier.*

Ce dossier articulé est ajouré, il ne peut donc pas protéger l'assise. Ce n'est pas le but de l'invention.

*- US-A-5.018.788 (LEDERGREEN) : Le fauteuil est enveloppant. Il comprend un dossier articulé. Le dossier est articulé et monocoque. Il est caractérisé par l'utilisation d'une butée du dossier sur un retour vertical de l'assise dont le basculement avant libère une large ouverture à l'arrière et donc n'assure pas une protection de l'assise en couverture.*

*- DE-C-37 34232 : ce brevet décrit un siège à dossier pliant. Le dossier articulé glisse dans des glissières nervures situées au niveau de la partie arrière de l'assise.*

Le dossier recouvre l'assise en longueur mais pas sur les côtés, il n'y a donc aucune protection latérale.

Actuellement, la protection aux intempéries et salissures est inexistante en tant que telle, l'usage veut qu'éventuellement l'on incline en avant le siège sur les pieds, le dossier prenant appui sur une table, ce principe n'assurant aucune protection mais facilitant simplement l'écoulement de l'eau de pluie. Dans le cas où les sièges sont rentrés à l'abri, ceux-ci seront alors quasi impérativement empilables ou pliables.

La protection du siège par la technique du brevet éviterait leur rangement en fin de journée ou en cas d'averse surtout dans la restauration, café, les particuliers ne prenant en général pas de mesures spéciales de protection des sièges ou fauteuils.

Le siège selon l'invention permet d'utiliser des matériaux autres que plastiques pour l'assise et l'appui-dos du genre bois/paille, simili-cuir/tissus du moment que la coque assure leur protection.

L'invention permet d'obtenir des sièges ou des fauteuils d'extérieur à un prix voisin des sièges classiques et de garder un aspect traditionnel. Elle permet d'utiliser ces sièges pour des professionnels de la restauration ou des spectacles et bien sûr pour le grand public.

Avec le siège selon l'invention, il suffit de rabattre le dossier articulé sur l'assise, pour protéger l'assise et le dossier lui-même. Aucune autre manutention ou opération n'est nécessaire. Ainsi, sur des tribunes, il est très rapide de protéger les assises des sièges après un spectacle ou une manifestation, puis de relever les dossiers peu avant l'arrivée des utilisateurs qui trouvent alors des assises et des dossiers propres.

Le siège, ou fauteuil ou chaise ou banc est du type comprenant une assise fixe et un dossier articulé à sa base relativement à l'arrière de l'assise, le dossier pouvant pivoter selon au moins un axe d'articulation entre une position relevée d'utilisation et une position rabattue sur l'assise, un moyen faisant office de butée assure le blocage dudit dossier en position relevée, caractérisé par le fait que ledit dossier est constitué d'une coque qui a des dimensions en longueur et en largeur qui sont plus importantes que celles de l'assise de manière à ce que la face intérieure dudit dossier recouvre en son sein la totalité de l'assise lorsque ledit dossier est rabattu sur ladite assise ; la forme dudit dossier déborde de tous les côtés de l'assise, de sorte que la protection en couverture de l'assise est assurée complètement dans la position rabattue du dossier.

Ledit dossier est pourvu de deux joues latérales sensiblement verticales qui renforcent la protection latérale de l'assise lorsque ledit dossier est rabattu sur ladite assise.

Le dossier est composé d'un appui-dos et d'une coque, l'appui-dos a pour fonction d'améliorer le confort de l'utilisateur dudit siège et la coque a pour fonction de protéger en couverture l'assise lorsque ledit dossier est rabattu sur ladite assise.

Le dossier est composé d'un appui-dos rapporté sur une coque articulée selon l'axe.

L'appui-dos rapporté est maintenu sur la coque articulé par des moyens de fixation rapide.

La coque a des caractéristiques dimensionnelles et une forme identiques à celles du dossier lui permettant d'assurer une protection complète en couverture de l'assise lorsque ledit dossier est rabattu.

Le dossier est composé d'un appui-dos articulé selon l'axe et sur lequel est rapportée sur la face extérieure une coque.

La coque rapportée est fixée sur l'appui-dos par des moyens de fixation rapide.

Le moyen faisant office de butée est le dossier qui vient buter sur l'assise dans sa partie inférieure en pivotant par rapport à l'axe en position ouverte.

Le moyen faisant office de butée pour le dossier est que ledit dossier comporte deux oreilles latérales qui font office de butées d'arrêt dudit dossier en position ouverte d'utilisation, lesdites oreilles sont disposées en partie basse de part et d'autre du dossier au-dessus de son ou ses axes d'articulation en vis à vis du prolongement des pieds arrière du siège.

Le moyen faisant office de butée pour le dossier réside dans le prolongement des pieds arrière qui sont reliés entre eux par une traverse sur laquelle vient buter le dossier en position ouverte ou relevée.

Le siège est équipé de deux accoudoirs articulés chacun à leur extrémité par un axe solidaire du dossier et pourvus par ailleurs d'un moyen de liaison situé sur un retour horizontal de chaque pied avant, ce moyen de liaison assurant la butée arrière du dossier en reliant celui-ci aux prolongements des pieds avant par l'intermédiaire des accoudoirs et permettant à ces derniers de se positionner quasi verticalement quand le dossier est rabattu grâce à un autre axe d'articulation solidaire des retours horizontaux et sur lesquels sont montés les accoudoirs articulés.

Le moyen de liaison est constitué par une rainure crantée intégrée dans chaque accoudoir qui coopère avec un axe ou ergot solidaire de la partie prolongeant les pieds avant, la rainure crantée permettant plusieurs positions d'arrêt des accoudoirs correspondant à autant de réglages angulaires du dossier.

Le dossier possède deux ergots saillant de chaque côté coopérant avec une joue crantée située en avant de chacun des prolongements des pieds arrière et assurant une position d'arrêt du dossier à chaque cran, l'articulation permettant le passage d'un cran à un autre en soulevant légèrement le dossier et en le faisant ensuite pivoter en arrière jusqu'à la butée finale et en avant jusqu'à être rabattu sur l'assise.

Chaque pied avant et/ou arrière du siège est relié à l'assise tout en possédant un décrochement qui facilite l'évacuation de l'eau.

Le dossier et l'assise étant prévus pour recevoir un coussinage, la coque du dossier est plus creuse pour loger le coussin dorsal, celui-ci étant maintenu dans la coque par une fixation rapide , d'autre part l'assise comporte de chaque côté deux rebords assurant une protection facilitée du coussin d'assise se logeant entre eux.

Selon un autre mode de réalisation préféré, la chaise est équipée d'accoudoirs solidaires du dossier du type monocoque. Les accoudoirs sont reliés entre eux par une traverse disposée sous l'assise et prenant appui dans des logements en saillie sur chaque pied avant.

Dans le dossier, le logement oblong de l'axe d'articulation du dossier autorise, d'une part un déplacement vertical du dossier, et d'autre part un déplacement horizontal vers l'arrière pour libérer ainsi la traverse de ses logements, de manière à permettre le basculement du dossier et de ses accoudoirs en avant.

Les dessins ci-joints sont donnés à titre d'exemples indicatifs et non limitatifs. Ils représentent un mode de réalisation préféré selon l'invention. Ils permettront de comprendre aisément l'invention.

La figure 1 est une vue en perspective d'un siège selon l'invention destiné notamment à des tribunes avec le dossier relevé.

La figure 2 est une vue du siège représenté à la figure 1 mais où le dossier est rabattu sur l'assise.

La figure 3 est une vue en coupe longitudinale selon l'axe A-A représenté à la figure 2.

La figure 4 est une vue en coupe transversale selon l'axe B-B représenté à la figure 4.

La figure 5 est une vue en perspective d'un fauteuil où le dossier est composé d'un appui-dos et d'une coque.

La figure 6 est une vue en perspective du fauteuil selon la figure 5 mais vue sous un autre angle et où le dossier est rabattu sur l'assise.

La figure 7 est une vue en perspective du dossier composé de l'appui-dos et de la coque.

La figure 8 est vue en coupe longitudinale selon l'axe F-F représenté à la figure 6.

La figure 9 est une vue en coupe transversale du fauteuil selon l'axe de coupe E-E représenté à la figure 6.

La figure 10 est une vue en perspective d'un autre mode de réalisation du fauteuil.

La figure 11 est une vue du fauteuil selon la figure 10, vu sous un autre angle et où le dossier est rabattu sur l'assise.

La figure 12 est une vue en perspective du fauteuil selon l'invention avec des coussins d'assise et de dos.

La figure 13 est une vue en coupe transversale selon l'axe C-C représenté à la figure 11.

La figure 14 est une vue en coupe longitudinale selon l'axe D-D représenté à la figure 11.

La figure 15 est une vue en perspective d'un fauteuil selon un autre mode de réalisation.

La figure 16 est une vue en perspective d'un dossier composé d'un appui-dos articulé et d'une coque.

La figure 17 est une vue en perspective du fauteuil selon la figure 15, mais vu selon un autre angle, où le dossier est rabattu et où les accoudoirs articulés sont verticaux.

La figure 18 est une vue en perspective d'un accoudoir et de la partie horizontale d'un bras de siège.

La figure 19 est une vue en perspective d'un autre mode de réalisation du fauteuil selon l'invention.

La figure 20 est une vue en perspective du fauteuil selon la figure 19 mais où le dossier est rabattu.

La figure 21 est une vue de détail de l'axe d'articulation du dossier et des moyens de blocage et de réglage de l'inclinaison du dossier.

La figure 22 est une vue en perspective d'un autre mode de réalisation où la chaise est équipée d'accoudoirs solidaires du dossier, lesdits accoudoirs sont reliés entre eux par une traverse sous l'assise.

La figure 23 est une vue de la chaise représentée à la figure 22 vue de côté, des flèches et des traits mixtes mettent en évidence la cinématique pour rabattre le dossier sur l'assise.

La figure 24 est une vue selon la figure 22 où le dossier est rabattu sur l'assise.

Le siège 1 selon l'invention est du type comprenant une assise fixe 2 et un dossier 3 articulé à sa base relativement à l'arrière de l'assise 2.

Le dossier 3 peut pivoter selon au moins un axe d'articulation 4 entre une position relevée d'utilisation et une position rabattue sur l'assise 2.

Un moyen faisant office de butée assure le blocage dudit dossier 3 en position relevée.

Les caractéristiques de l'invention résident dans le fait que le dossier 3 représenté à la figure 1, 2, 10, 11 et 12 ou le dossier 8 représenté dans les figures 5, 6, 7, 15, 16 et 17 ou le dossier 29 représenté dans les figures 19, 20 ou le dossier 39 représenté dans les figures 22, 23, 24, a des dimensions qui sont plus importantes que celles de l'assise 2 et ce, de manière à ce que la face intérieure 5 dudit dossier 3, 8, 29 ou 39 recouvre en son sein la totalité de l'assise 2 lorsque le dossier 3, 8, 29 ou 39 est rabattu sur ladite assise 2.

La forme dudit dossier 3, 8, 29 ou 39 déborde de tous les côtés de l'assise 2 de sorte que la protection en couverture de l'assise 2 est assurée complètement dans la position rabattue du dossier 3, 8, 29 ou 39.

Dans le mode particulier représenté dans les figures 1, 2, 3, 4, 10, 11, 12, 13, 14, il est mis en évidence que le dossier 3 du siège 1 est pourvu de deux joues latérales 6, 7 sensiblement verticales qui renforcent la rigidité du dossier et la protection latérale de l'assise 2 lorsque ledit dossier 3 est rabattu sur ladite assise 2.

Les vues en coupe A-A et B-B représentées sur les figures 3 et 4 et les vues en coupe F-F et E-E représentées sur les figures 8 et 9 mettent en évidence les caractéristiques techniques dimensionnelles qui permettent audit dossier 3, 8, 29 ou 39 de remplir sa fonction de couverture de l'assise 2.

Dans deux autres modes de réalisation représenté dans les figures 5, 6, 7, 8 et 9, 15, 16, 17, 19, 20, le dossier 8 ou 29 est composé d'un appui-dos 9 et d'une coque 10.

L'appui-dos 9 ou 11, a pour fonction d'améliorer le confort de l'utilisateur dudit siège et la coque 10 ou 12 a pour fonction de protéger en couverture l'assise 2 lorsque ledit dossier 8 ou 29 est rabattu sur ladite assise.

Dans le mode de réalisation représenté dans les figures 5, 6, 7, 8 et 9, ce dossier 8 est composé d'un appui-dos 9 rapporté sur la coque 10. La coque 10 est montée articulée selon l'axe 4.

L'appui-dos 9 rapporté est maintenu sur la coque 10 articulée par des moyens de fixation rapide.

Ces moyens de fixation rapide ne sont pas représentés sur les figures.

Dans le cas où la coque 10 serait réalisée dans un matériau en plastique, on peut concevoir que l'appui-dos rapporté est simplement introduit dans la coque 10 en force par des nervures disposées le long du pourtour de ladite coque 10.

Il s'agit là d'un mode de réalisation des moyens de fixation rapide permettant de rendre solidaires l'appui-dos 9 et la coque 10.

Selon un autre mode de réalisation, représenté dans les figures 15, 16, 17, le dossier 8 est composé d'un appui-dos 11 articulé selon l'axe 4 et sur lequel est rapportée, sur la face extérieure dudit appui-dos 11, une coque 12. Seul l'appui-dos 11 est articulé et non plus la coque 12 qui est simplement rapportée sur l'appui-dos 11.

La coque rapportée 12 est fixée sur l'appui-dos articulé 11 par des moyens de fixation rapide.

Ces moyens de fixation rapide ne sont pas représentés sur les figures mais il s'agit de moyens de fixation rapide du type connu.

Le moyen qui fait office de butée est le dossier 3 qui vient buter sur l'assise 2 dans sa partie inférieure en pivotant par rapport à l'axe 4 lorsque ledit dossier 3 est en position ouverte ou relevée, voir à cet effet les modes de réalisation représentés dans les figures 1 à 4.

Selon un mode de réalisation particulier représenté notamment à la figure 5, le dossier 8 comporte deux oreilles latérales 13, 14 qui font office de butées d'arrêt dudit dossier 8 en position ouverte d'utilisation.

Lesdites oreilles 13, 14 sont disposées en partie basse de part et d'autre du dossier 8 au-dessus de son axe ou de ses axes d'articulation 4 en vis-à-vis du prolongement des pieds arrière du siège.

Selon un autre mode de réalisation représenté dans les figures 10, 11, 12, le moyen faisant office de butée pour le dossier 3 réside dans le prolongement des pieds arrière 15 qui sont reliés entre eux par une traverse 16.

C'est sur cette traverse 16 que vient buter le dossier 8 en position ouverte ou relevée, comme cela est représenté dans ces trois figures 10, 11, 12.

Selon un autre mode de réalisation représenté dans les figures 15, 16, 17 et 18, le siège ou fauteuil est équipé de deux accoudoirs 17, 18 articulés chacun à leur extrémité par un alésage 35 recevant un axe 19 solidaire du dossier 8 et pourvus par ailleurs d'un moyen de liaison 22 liant les accoudoirs 17, 18 au retour horizontal 20 de chaque pied avant 21.

Ce moyen de liaison 22 est constitué par une rainure crantée 23 intégrée dans chaque accoudoir 17, 18, qui coopère avec un axe 24 solidaire de la partie 20 prolongeant les pieds avant 21.

La rainure crantée 23 permet de rabattre le dossier 8 en imprimant un mouvement de type embiellage à chaque accoudoir 17, 18 qui pivote alors sur l'axe 19 tout en coulissant et pivotant autour de l'axe 24 ce qui positionnera les accoudoirs 17,18 en léger devers par rapport à la verticale et leur assure ainsi une protection accrue aux salissures, une fois le dossier 8 rabattu.

A l'ouverture du dossier 8, le mouvement des accoudoirs 17, 18 est inverse jusqu'à ce que l'axe 24 vienne s enclencher dans les crans de la rainure 23 assurant la butée arrière du dossier 8 qui est alors relié au prolongement des pieds avant 21 par les accoudoirs 17 et 18 qui peuvent cependant s'enclencher dans plusieurs crans correspondants à autant de réglages angulaires du dossier 8.

Selon un autre mode de réalisation, selon l'invention, représenté aux figures 19, 20 et 21, le dossier 29 possède deux ergots 25, 26 saillants de chaque côté, coopérant avec une joue crantée 27 située en avant de chacun des prolongements des pieds arrière 28 et assurant une position d'arrêt du dossier 29 à chaque cran, l'articulation 4 permettant le passage d'un cran à un autre en soulevant légèrement le dossier 29 et en le faisant ensuite pivoter en arrière jusqu'à la butée finale, ou en avant jusqu'à être rabattu sur l'assise 2.

Suivant différents modes de réalisation, chaque pied avant 21 et/ou arrière 15, 28 du siège est relié à l'assise 2 tout en possédant un décrochement 30 qui facilite l'évacuation de l'eau.

Ce décrochement 30 est particulièrement visible dans les figures 13, 9.

Le dossier 3, 8 et l'assise 2 sont prévus pour recevoir un coussinage, la coque du dossier 3, 8 est plus creuse pour loger le coussin dorsal 31, celui-ci peut être maintenu dans la coque du dossier par une fixation rapide 32 du type VELCRO (marque déposée) ; d'autre part l'assise 2 comporte de chaque côté deux rebords 33 assurant une protection facilitée du coussin d'assise 34.

Ces différentes dispositions techniques peuvent se retrouver notamment à la figure 13.

Selon un autre mode de réalisation préféré, la chaise 36 est équipée d'accoudoirs solidaires 37, 38 du dossier 39 du type monocoque. Les accoudoirs 37, 38 sont reliés entre eux par une traverse 40 disposée sous l'assise 41 et prenant appui dans des logements 42 en saillie sur chaque pied avant.

Dans le dossier 39, le logement oblong 43 de l'axe d'articulation 44 du dossier autorise, d'une part un déplacement vertical du dossier 39, et d'autre part un déplacement horizontal vers l'arrière pour libérer ainsi la traverse 40 de ses logements 42, de manière à permettre le basculement du dossier 39 et de ses accoudoirs 37, 38 en avant.

### REFERENCES

- 1.: Siège
- 2.: Assise fixe
- 3.: Dossier
- 4.: Axe d'articulation
- 5.: Face intérieure
- 6, 7.: Joues latérales
- 8.: Dossier
- 9, 11.: Appui-dos
- 10, 12.: Coque
- 13, 14.: Oreilles
- 15.: Pieds arrière
- 16.: Traverse
- 17, 18.: Accoudoirs
- 19.: Axe
- 20.: Retour horizontal
- 21.: Pied avant
- 22.: Moyen de liaison
- 23.: Rainure crantée
- 24.: Axe d'articulation
- 25,26.: Ergots
- 27.: Joue crantée
- 28.: Pieds arrière
- 29.: Dossier
- 30.: Décrochement
- 31.: Coussin dorsal
- 32.: Fixation rapide
- 33.: Rebords
- 34.: Coussin d'assise
- 35.: Alésage
- 36.: Chaise
- 37, 38.: Accoudoirs
- 39.: Dossier
- 40.: Traverse
- 41.: Assise
- 42.: Logements
- 43.: Logement oblong
- 44.: Axe d'articulation

## Revendications

1. Siège (1 ou 36), chaise, fauteuil ou banc du type comprenant une assise fixe (2) et un dossier (3, 8, 29 ou 39) articulé à sa base relativement à l'arrière de l'assise (2), le dossier (3) pouvant pivoter selon au moins un axe d'articulation (4, 44) entre une position relevée d'utilisation et une position rabattue sur l'assise (2), un moyen faisant office de butée assure le blocage dudit dossier (3, 8, 29 ou 39) en position relevée, caractérisé par le fait
que ledit dossier (3, 8, 29 ou 39) est constitué d'une coque qui a des dimensions en longueur et en largeur qui sont plus importantes que celles de l'assise (2) de manière à ce que la face intérieure (5) dudit dossier (3, 8, 29, 39) recouvre en son sein la totalité de l'assise (2) lorsque ledit dossier (3, 8, 29, 39) est rabattu sur ladite assise (2) ; la forme dudit dossier (3, 8, 29, 39) déborde de tous les côtés de l'assise (2), de sorte que la protection en couverture de l'assise (2) et de la face intérieure (5) est assurée complètement dans la position rabattue du dossier (3, 8, 29, 39).

2. Siège selon la revendication 1 caractérisé par le fait
que ledit dossier (3) est pourvu de deux joues latérales (6, 7) sensiblement verticales qui renforcent la rigidité du dossier et la protection latérale de l'assise (2) lorsque ledit dossier (3) est rabattu sur ladite assise (2).

3. Siège selon la revendication 1 caractérisé par le fait
que le dossier (8, 29) est composé d'un appui-dos (9, 11) et d'une coque (10, 12), l'appui-dos (9, 11) a pour fonction d'améliorer le confort de l'utilisateur dudit siège et la coque (10, 12) a pour fonction de protéger en couverture l'assise (2) et l'appui-dos (9, 11) lorsque ledit dossier (8) est rabattu sur ladite assise (2).

4. Siège selon la revendication 3 caractérisé par le fait
que le dossier (8, 29) est composé d'un appui-dos (9) rapporté sur une coque (10) articulée selon l'axe (4).

5. Siège selon la revendication 4 caractérisé par le fait
que l'appui-dos (9) rapporté est maintenu sur la coque (10) articulée par des moyens de fixation rapide.

6. Siège selon l'une quelconque des revendications 1 ou 3 caractérisé par le fait
que la coque (10 ou 12) a des caractéristiques dimensionnelles et une forme identiques à celles du dossier (8, 29) lui permettant d'assurer une protection complète en couverture de l'assise (2) lorsque ledit dossier (8, 29) est rabattu.

7. Siège selon la revendication 3 caractérisé par le fait
que le dossier (8, 29) est composé d'un appui-dos (11) articulé selon l'axe (4) et sur lequel est rapportée sur la face extérieure une coque (12).

8. Siège selon la revendication 7 caractérisé par le fait
que la coque rapportée (12) est fixée sur l'appui-dos (11) par des moyens de fixation rapide.

9. Siège (1), selon l'une quelconque des revendications 1, 2 ou 4 caractérisé par le fait
que le moyen faisant office de butée est le dossier (3) qui vient buter sur l'assise (2) dans sa partie inférieure en pivotant par rapport à l'axe (4) en position ouverte.

10. Siège selon l'une quelconque des revendications 1, 2 ou 3 caractérisé par le fait
que le moyen faisant office de butée pour le dossier (8) est que ledit dossier (8) comporte deux oreilles latérales (13,14) qui font office de butées d'arrêt dudit dossier (8) en position ouverte d'utilisation, lesdites oreilles (13,14) sont disposées en partie basse de part et d'autre du dossier (8) au-dessus de son ou ses axes d'articulation (4) en vis à vis du prolongement des pieds arrière (15) du siège.

11. Siège selon la revendication 1, 2 ou 3 caractérisé par le fait
que le moyen faisant office de butée pour le dossier (3) réside dans le prolongement des pieds arrière (15) qui sont reliés entre eux par une traverse (16) sur laquelle vient buter le dossier (3) en position ouverte ou relevée.

12. Siège selon l'une quelconque des revendications 1, 2, 3, 4, 5, 6, 7 ou 8 caractérisé par le fait
qu'il est équipé de deux accoudoirs (17, 18) articulés chacun à leur extrémité autour d'un axe (19) solidaire du dossier (8) et pourvus par ailleurs d'un moyen de liaison (22) composé d'un axe (24) situé sur un retour horizontal (20) de chaque pied avant (21) solidaire d'une rainure (23) intégrée dans chaque accoudoir (17, 18), ce moyen de liaison (22) assurant la butée arrière du dossier (8) en reliant celui-ci aux prolongements des pieds avant (21) par l'intermédiaire des accoudoirs (17, 18) et permettant à ces derniers de se positionner quasi verticalement quand le dossier (8) est rabattu en pivotant sur l'axe (19) tout en coulissant et pivotant autour de l'axe (24) grâce à leurs rainures (23),ledit axe (24) est solidaire des retours horizontaux (20) sur lesquels sont montés les accoudoirs (17, 18) articulés.

13. Siège selon la revendication 12 caractérisé par le fait
que le moyen de liaison (22) est constitué par une rainure crantée (23) intégrée dans chaque accoudoir (17, 18) qui coopère avec un axe (24) solidaire de la partie prolongeant les pieds avant (21), la rainure crantée (23) permettant plusieurs positions d'arrêt des accoudoirs (17, 18) correspondant à autant de réglages angulaires du dossier (8).

14. Siège selon la revendication 1 caractérisé par le fait
que le dossier (29) possède deux ergots (25, 26) saillant de chaque côté coopérant avec une joue crantée (27) située en avant de chacun des prolongements des pieds arrière (28) et assurant une position d'arrêt du dossier (29) à chaque cran, l'articulation (4) permettant le passage d'un cran à un autre en soulevant légèrement le dossier (29) et en le faisant ensuite pivoter en arrière jusqu'à la butée finale et en avant jusqu'à être rabattu sur l'assise (2).

15. Siège selon l'une quelconque des revendications 1, 2, 3, 4, 5, 6, 7, 8, 9, 10, 11, 12, 13 ou 14, caractérisé par le fait
que chaque pied avant (21) et/ou arrière (15, 28) du siège est relié à l'assise (2) tout en possédant un décrochement (30) qui facilite l'évacuation de l'eau.

16. Siège selon l'une quelconque des revendications 1, 2, 3, 4, 5, 6, 7, 8, 9, 10, 11, 12, 13, 14 ou 15 caractérisé par le fait
que le dossier (3) et l'assise (2) étant prévus pour recevoir un coussinage, la coque du dossier (3) est plus creuse pour loger le coussin dorsal (31), celui-ci étant maintenu dans la coque par une fixation rapide (32), d'autre part l'assise (2) comporte de chaque côté deux rebords (33) assurant une protection facilitée du coussin d'assise (34) se logeant entre eux.

17. Siège selon la revendication 1 caractérisé par le fait
que ledit siège est équipé d'accoudoirs solidaires (37, 38) du dossier (39) du type monocoque ; les accoudoirs (37, 38) sont reliés entre eux par une traverse (40) disposée sous l'assise (41) et prenant appui dans des logements (42) en saillie sur chaque pied avant ; le logement oblong (43) de l'axe d'articulation (44) du dossier autorise, d'une part un déplacement vertical du dossier (39), et d'autre part un déplacement horizontal vers l'arrière pour libérer ainsi la traverse (40) de ses logements (42), de manière à permettre le basculement du dossier (39) et de ses accoudoirs (37, 38) en avant.

## Claims

1. A seat (1 or 36), chair, armchair or bench comprising a fixed seat (2) and seat back (3, 8, 29 or 39) hinged at its base relative to the rear of the seat (2), the back (3) pivoting on at least one axis (4, 44) between a raised-for-use position and a folded-on-the-seat position (2), with a device acting as stop to block the said back (3, 8, 29 or 39) in the raised position, characterised in that
the said back (3, 8, 29 or 39), consists of a shell which has dimensions in length and in width which are greater than those of the seat (2) so that the inside (5) of the said back (3, 8, 29 or 39) covers all the seat (2) when the said back (3, 8, 29 or 39) is folded down on the said seat (2); the shape of the said back (3, 8, 29 or 39) overlaps on all the sides of the said seat (2) so that the cover protection provided on the seat (2) and the inner face (5) of the back is entire when the back (3, 8, 29 or 39) is in the folded position.

2. A seat as per claim 1 characterised in that the said back (3) has two side wings (6, 7) which are roughly vertical and improve the rigidity of the back and the lateral protection of the seat (2) when the said back (3) is folded on the said seat (2).

3. A seat as per claim 1 characterised in that the back (8, 29) consists of a back rest (9, 11) and a shell (10, 12), the function of the back rest (9, 11) being to improve the comfort of the user of the said seat, the shell (10, 12) being to provide cover protection for the seat (2) and the back rest (9, 11) when the said back (8) is folded over the said seat (2).

4. A seat as per claim 3 characterised in that the back (8, 29) consists of a back rest (9) and a shell (10) pivoting on axis (4).

5. A seat as per claim 4 characterised in that the added back rest (9) is secured on the hinged shell (10) by quick fasteners.

6. A seat as per any one of claims 1 or 3 characterised in that the shell (10 or 12) has dimensional characteristics and shape identical to those of the back (8, 29) enabling it to provide full cover protection over the seat (2) when the said back (8, 29) is in a folded position.

7. A seat as per claim 3 characterised in that the back (8, 29) consists of a back rest (11) pivoting on hinge pin (4) and to which a shell (12) has been added on the outer face.

8. A seat as per claim 7 characterised in that the added shell (12) is fitted on the back rest (11) by quick fasteners.

9. A seat (1), as per any one of claims 1, 2 or 4 characterised in that the means used as the stop is the back (3) which butts against the seat (2) in its lower part by pivoting on hinge pin (4) in the open position.

10. A seat as per any one of claims 1, 2 or 3 characterised in that the means used as the stop for the back (8) is the said back (8) with two lateral lugs (13, 14) which act as stops for the said back (8) when in the open-for-use position, the said lugs (13, 14) being arranged in the lower part on either side of the back (8) above its hinge pin(s) (4) facing the extension of the seat rear legs (15).

11. A seat as per claims 1, 2 or 3 characterised in that the means used for the back (3) as a stop consist of the extension of the rear legs (15) which are interconnected by a cross member (16) against which the back (3) butts in the open or raised position.

12. A seat as per any one of the claims 1, 2, 3, 4, 5, 6, 7 or 8 characterised in that it is equipped with two elbow rests (17, 18) each one articulated at their end around a hinge pin (19) forming an integral part of the back (8) and, moreover, equipped with a connecting part (22) consisting of a hinge pin (24) situated on a horizontal return (20) of each front leg (21) joined to a groove (23) integrated in each elbow rest (17, 18), this connecting means (22) providing the rear stop for the back (8) by joining this to the extension of the front legs (21) in the form of elbow rests (17, 18) and enabling the latter to be positioned almost vertically when the back (18) is folded by pivoting on the hinge pin (19) while sliding and pivoting around the hinge pin (24) thanks to their grooves (23), said hinge pin (24) being an integral part of the horizontal returns (20) on which are fitted the articulated elbow rests (17, 18).

13. A seat as per claim 12 characterised in that the connecting mean (22) consists of a notched groove (23) integrated in each elbow rest (17, 18) which acts with a hinge pin (24) which forms integral part of the part extending the front legs (21), the notched groove (23) providing several fixed positions for the elbow rests (17, 18) corresponding to as many angular adjustments of the back (8).

14. A seat as per claim 1 characterised in that the back (29) has two pins (25, 26) projecting on each side and acting with a notched flange (27) situated in front of each extension of the rear legs (28) and providing a blocked position of the back (29) at each notch, hinge pin (4) allowing passage from one notch to another by slightly raising the back (29) and then pivoting it backwards until the final stop is reached, and forwards until it is folded over the seat (2).

15. A seat as per any one of claims 1, 2, 3, 4, 5, 6, 7, 8, 9, 10, 11, 12, 13 or 14 characterised in that each front leg (21) and/or rear leg (15, 28) of the seat is connected to the seat (2) while having an offset (30) to facilitate evacuation of water.

16. A seat as per any one of claims 1, 2, 3, 4, 5, 6, 7, 8, 9, 10, 11, 12, 13, 14 or 15 characterised in that the back (3) and the seat (2) are equipped to receive cushions, the shell of the back (3) being hollowed in order to receive the back cushion (31), this being held in the shell by quick fasteners (32), and the seat (2) having on each side two edges (33) to provide easier protection of the seat cushion (34) placed between them.

17. A seat according to claim 1 characterised in that the said seat is equipped with elbow rests (37, 38) integral with the back (39) of single shell type; the elbow rests (37, 38) are connected by a cross-member (40) arranged under the seat (41) maintained by housings (42) on each front leg; the oblong housing (43) of the hinge pin (44) of the back enabling on the one hand vertical movement of the back (39) and on the other horizontal movement towards the rear to thereby free the cross-member (40) from its housings (42) and enable the back (39) and its elbow rests (37, 38) to fold forwards.

## Patentansprüche

1. Sitz (1 oder 36), Stuhl, Sessel oder Bank des Typs mit einer festen Sitzfläche (2) und einer Lehne (3, 8, 29 oder 39), an ihrer Basis in Bezug auf die Rückseite der Sitzfläche (2) gelenkig, wobei die Lehne (3) um mindestens eine Gelenkachse (4, 44) zwischen einer aufrechten Benutzungsposition und einer auf die Sitzfläche (2) heruntergeklappten Position schwenken kann, ein als Anschlag dienendes Mittel die Blockierung der besagten Lehne (3, 8, 29 oder 39) in aufrechter Position gewährleistet, dadurch gekennzeichnet, daß die besagte Lehne (3, 8, 29 oder 39) aus einer Schale besteht, die in Länge und Breite größere Abmessungen als die der Sitzfläche (2) aufweist, auf eine Weise, daß die innere Seite (5) der besagten Lehne (3, 8, 29, 39) in sich die Gesamtheit der Sitzfläche (2) bedeckt, wenn die besagte Lehne (3, 8, 29, 39) auf die besagte Sitzfläche (2) heruntergeklappt ist; die Form der besagten Lehne (3, 8, 29, 39) über alle Seiten der Sitzfläche (2) vorsteht, so daß der Schutz durch Abdeckung der Sitzfläche (2) und der Innenseite der Lehne (5) in der heruntergeklappten Position der Lehne (3, 8, 29, 39) vollständig gesichert ist.

2. Sitz gemäß Anspruch 1, dadurch gekennzeichnet, daß die besagte Lehne (3) mit zwei im wesentlichen vertikalen Seitenwangen (6, 7) versehen ist, welche die Steifheit der Lehne und den seitlichen Schutz der Sitzfläche (2) verstärken, wenn die besagte Lehne (3) auf die besagte Sitzfläche (2) heruntergeklappt ist.

3. Sitz gemäß Anspruch 1, dadurch gekennzeichnet, daß die Lehne (8, 29) aus einer Rückenstütze (9, 11) und einer Schale (10, 12) zusammengesetzt ist, wobei die Rückenstütze (9, 11) die Aufgabe hat den Komfort des Benutzers des besagten Sitzes zu verbessern, und die Schale (10, 12) die Funktion hat durch Abdeckung die Sitzfläche (2) und die Rückenstütze (9, 11) zu schützen, wenn die besagte Lehne (8) auf die besagte Sitzfläche (2) heruntergeklappt ist.

4. Sitz gemäß Anspruch 3, dadurch gekennzeichnet, daß die Lehne (8, 29) aus einer auf eine um die Achse (4) gelenkige Schale (10) aufgebrachten Rückenstütze (9) besteht.

5. Sitz gemäß Anspruch 4, dadurch gekennzeichnet, daß die aufgebrachte Rückenstütze (9) auf der gelenkigen Schale (10) durch Schnellbefestigungsmittel gehalten wird.

6. Sitz gemäß irgendeinem der Ansprüche 1 oder 3, dadurch gekennzeichnet, daß die Schale (10 oder 12) dimensionelle Eigenschaften und eine Form identisch der der Lehne (8, 29) aufweist, die ihr ermöglichen, durch Abdeckung der Sitzfläche (2) einen vollständigen Schutz zu gewähren, wenn die besagte Lehne (8, 29) heruntergeklappt ist.

7. Sitz gemäß Anspruch 3, dadurch gekennzeichnet, daß die Lehne (8, 29) aus einer gemäß der Achse (4) gelenkigen Rückenstütze (11) besteht, auf deren Außenseite eine Schale (12) aufgebracht ist.

8. Sitz gemäß Anspruch 7, dadurch gekennzeichnet, daß die aufgebrachte Schale (12) auf der Rückstütze (11) durch Schnellbefestigungsmittel befestigt ist.

9. Sitz (1) gemäß irgendeinem der Ansprüche 1, 2 oder 4, dadurch gekennzeichnet, daß das als Anschlag dienende Mittel die Lehne (3) ist, die durch Schwenken in Bezug auf die Achse (4) in offener Position mit dem unteren Teil auf der Sitzfläche (2) zum Aufliegen kommt.

10. Sitz gemäß irgendeinem der Ansprüche 1, 2 oder 3, dadurch gekennzeichnet, daß die besagte Lehne (8) mit zwei seitlichen Ansätzen (13, 14) versehen ist, die in offener Nutzungsposition der besagten Lehne (8) als Arretieranschläge dienen, wobei die besagten Ansätze (13, 14) am unteren Teil beidseitig der Lehne (8) oberhalb ihrer Achse(n) (4) und gegenüber der Verlängerung der hinteren Beine (15) des Sitzes angebracht sind.

11. Sitz gemäß Anspruch 1, 2 oder 3, dadurch gekennzeichnet, daß sich das als Anschlag für die Lehne (3) dienende Mittel in der Verlängerung der hinteren Beine (15) befindet, welche untereinander durch eine Querstrebe (16) verbunden sind, auf die die Lehne in offener bzw. aufrechter Position zum Aufliegen kommt.

12. Sitz gemäß irgendeinem der Ansprüche 1, 2, 3, 4, 5, 6, 7 oder 8, dadurch gekennzeichnet, daß er mit zwei Armlehnen (17, 18) ausgerüstet ist, die jeweils an ihrem Ende um eine mit der Lehne (8) kraftschlüssige Achse (19) gelenkig, und außerdem mit einem Verbindungsmittel (22), bestehend aus einem Bolzen (24) versehen sind, der sich auf einem horizontalen Rücklauf (20) an jedem vorderen Bein (21), kraftschlüssig mit einer in jede Armlehne (17, 18) integrierte Nut (23) befindet, wobei dieses Verbindungsmittel (22) den hinteren Anschlag der Lehne (8) durch deren Verbindung mit den Verlängerungen der vorderen Beine (21) mittels der Armlehnen (17, 18) gewährleistet und diesen letzteren ermöglicht, sich quasi vertikal zu positionieren, wenn die Lehne (8) durch Schwenken um die Achse (19) heruntergeklappt ist und sich gleichzeitig aufgrund ihrer Nuten (23) verschiebt und um die Achse (24) schwenkt, welche Achse (24) kraftschlüssig mit den horizontalen Rückläufen (20) ist, auf welchen die gelenkigen Armlehnen (17, 18) angebracht sind.

13. Sitz gemäß Anspruch 12, dadurch gekennzeichnet, daß das Verbindungsmittel (22) aus einer in jede Armlehne (17, 18) eingelassene Rastnute besteht, die mit einer mit dem Verlängerungsteil der vorderen Beine (21) kraftschlüssigen Achse (24) zusammenwirkt, wobei die Rastnute (23) mehrere Arretierungen der Armlehnen (17, 18) ermöglicht, die ebensovielen Winkeleinstellungen der Lehne (8) entsprechen.

14. Sitz gemäß Anspruch 1, dadurch gekennzeichnet, daß die Lehne (29) mit zwei jeweils an jeder Seite hervorstehende Zapfen (25, 26) versehen ist, die mit einer vor jeder Verlängerung der hinteren Beine (28) befindlichen Rastwange (27) zusammenwirken und eine Arretierung der Lehne (29) bei jeder Raste gewährleisten, wobei die Achse (4) den Übergang von einer Raste zur einer anderen durch ein leichtes Anheben der Lehne (29) und ihr anschließendes Schwenken nach hinten bis zum Endanschlag und nach vorne bis sie auf der Sitzfläche (2) aufliegt ermöglicht.

15. Sitz gemäß irgendeinem der Ansprüche 1, 2, 3, 4, 5, 6, 7, 8, 9, 10, 11, 12, 13 oder 14, dadurch gekennzeichnet, daß jedes vordere (21) und/oder hintere Bein (15, 28) des Sitzes mit der Sitzfläche (2) verbunden ist und dabei einen Absatz (30) besitzt, der die Abführung von Wasser erleichtert.

16. Sitz gemäß irgendeinem der Ansprüche 1, 2, 3, 4, 5, 6, 7, 8, 9, 10, 11, 12, 13, 14 oder 15, dadurch gekennzeichnet, daß die Lehne (3) und die Sitzfläche (2) vorgesehen sind eine Polsterung aufzunehmen, die Schale der Lehne (3) zum Einsatz der Rückenpolsterung (31), die in der Schale durch eine Schnellbefestigung gehalten wird, tiefer ausgehöhlt ist, und außerdem die Sitzfläche (2) auf jeder Seite einen Rand (33) besitzt, um einen leichteren Schutz der zwischen diesen Rändern eingelegten Sitzpolsterung (34) zu gewährleisten.

17. Sitz gemäß Anspruch 1, dadurch gekennzeichnet, daß der besagte Sitz mit mit der einschaligen Lehne (39) kraftschlüssigen Armlehnen (37, 38) ausgerüstet ist; die Armlehnen (37, 38) untereinander durch eine unter der Sitzfläche (41) angeordnete und in an jedem vorderen Bein vorstehenden Aufnahmen (42) gelagerten Querstrebe (40) verbunden sind; die längliche Lagerung (43) des Gelenkbolzens (44) der Lehne erlaubt einerseits eine vertikale Bewegung der Lehne (39) und andererseits eine horizontale Bewegung nach hinten auszuführen, um somit die Querstrebe (40) aus ihren Aufnahmen (42) freizusetzen, auf eine Weise, das Umklappen der Lehne (39) und ihrer Armlehnen (37, 38) nach vorne zu ermöglichen.
